# EUROPÄISCHE PATENTSCHRIFT

(11) **EP 0 450 155 B1**
(45) Veröffentlichungstag und Bekanntmachung des Hinweises auf die Patenterteilung: **15.06.1994**
(21) Anmeldenummer: 90122372.7
(22) Anmeldetag: 23.11.1990
(51) Int. Cl.: B41F 7/26

(54) **Verfahren zum Befeuchten und Einfärben einer auf einem Plattenzylinder befindlichen Druckplatte**
Humidification and inking method for a printing plate positioned on a plate cylinder
Procédé d'humidification et d'encrage d'un cliché positionné sur un cylindre porte-plaque

(30) Priorität: 05.04.1990 DE 4011039
(43) Veröffentlichungstag der Anmeldung: 09.10.1991
(73) Patentinhaber: MAN Roland Druckmaschinen AG, 63012 Offenbach/Main (DE)
(72) Erfinder: Simeth, Claus, W-6050 Offenbach/Main (DE); Hanske, Reinhold, W-6227 Oestr.-Winkel (DE)

(56) Entgegenhaltungen:
- DE-A- 2 343 935
- FR-A- 2 590 842
- FR-A- 2 601 289
- GB-A- 1 044 042
- GB-A- 1 377 116
- GB-A- 2 077 660

## Beschreibung

Die Erfindung betrifft ein Verfahren zum Befeuchten und Einfärben einer auf einem Plattenzylinder befindlichen Druckplatte gemäß dem Oberbegriff von Anspruch 1.

Die DE 2 845 932 A1 beschreibt ein kombiniertes Feucht-Farbwerk für Offsetdruckwerke sowie ein Verfahren zum schnellen Erreichen des Farb-Feuchtgleichgewichts bei der Wiederaufnahme des Druckbetriebes. Gemäß diesem vorbekannten Verfahren erfolgt bei abgestellten Auftragwalzen zunächst ein Vorfeuchten eines Feuchtwerkteils (Tauchwalze und Dosierwalze). Daraufhin wird durch Anstellen einer ersten Farb-Feuchtauftragwalze an eine Zwischenwalze (Brückenwalze) eine Vorfeuchtung des gesamten Farb-Feuchtwerkes erzielt. Dann wird die erste Farb-Feuchtauftragwalze von der Zwischenwalze (Brückenwalze) abgestellt und an den Plattenzylinder angestellt, so daß die Platte sowohl gefeuchtet als auch mit einem bestimmten Anteil frischer Farbe versorgt wird. Durch insbesondere erhöhte Drehzahl der Tauchwalze (Feuchtduktor) erfolgt ein kurzzeitiges Überfeuchten der Druckplatte, woraufhin die übrigen Farbauftragwalzen an den Plattenzylinder zwecks Fortdruck angestellt und die erste Farb-Feuchtauftragwalze und die Zwischenwalze (Brückenwalze) in Kontakt gebracht werden. Ein ähnliches Prinzip des Vorfeuchtens und Voreinfärben seiner Druckplatte ist in der GB-S-1 377 116 wiedergegeben.

Nachteilig an der oben wiedergegebenen Verfahrensführung ist aber, daß man bei jedem Andruck, auch wenn dieser einwandfrei abläuft, verhältnismäßig viel Makulatur hat. Man rechnet mit etwa 7 Bögen Makulatur pro Andruck.

Der Erfindung liegt daher die Aufgabe zugrunde, ein Verfahren gemäß dem Oberbegriff von Anspruch 1 derartig zu erweitern, so daß die Makulatur verringert werden kann, ohne das darunter die Druckqualität leidet.

Gelöst wird diese Aufgabe durch die kennzeichnenden Merkmale von Anspruch 1. Weiterbildungen der Erfindung ergeben sich aus den Unteransprüchen.

Alle Schaltpunkte (Anstellen an den Plattenzylinder) sollen dabei im Durchlauf des Kanals des Plattenzylinders liegen, damit bei dem Kontakt keine Streifenbildung auf dem Druckbild entsteht, die sonst durch die beim Anstellen zwangsläufig vorhandene Drehzahldifferenz hervorgerufen würde.

Versuche haben ergeben, daß man bei Verwendung dieses Steuerungs- bzw. Verfahrensprinzips mit lediglich ein bis zwei Bogen Makulatur pro Andruck auskommt, und zwar bei unverändert guter Druckqualität, verglichen mit etwa sieben Bogen Makulatur beim eingangs geschilderten Stand der Technik.

Kern der Erfindung ist es somit, daß durch die beschriebenen Maßnahmen dafür gesorgt wird, daß die Feuchtauftragswalze gut vorgefeuchtet wird und dann die Feuchtigkeit auf den Plattenzylinder überträgt, ohne daß gleichzeitig die Farbauftragswalzen vorgefeuchtet werden. Diese werden vielmehr nur voreingefärbt und die voreingefärbten Farbauftragswalzen werden anschließend in Kontakt mit dem direkt vorgefeuchteten Plattenzylinder gebracht, worauf der Druck beginnen kann.

Bei derartigen Druckwerken ist üblicherweise eine Brückenwalze vorgesehen, die die Verbindung zwischen dem Feuchtwerk und der ersten der Reihe der Farbauftragswalzen herstellt. Die Brückenwalze liegt daher an der Feuchtauftragswalze an und wird nach dem Voreinfeuchten und Voreinfärben des Plattenzylinders auch an die erste Farbauftragswalze angestellt, worauf der Druck beginnen kann. Sie kann aber auch von der ersten Farbauftragswalze abgestellt bleiben.

Die Maßnahmen nach Anspruch 3 bewirken, daß keine Überfärbung entstehen kann.

Bei einer Mehrfarben-Druckmaschine ist es wesentlich, daß die weiteren Druckwerke so spät wie möglich auf das Drucken vorbereitet werden, damit auch hier genauso viel Feuchtigkeit und Farbe wie notwendig, aber nicht mehr, vor dem eigentlichen Druckvorgang auf den Plattenzylinder übertragen werden.

Bei einer Druckunterbrechung sollen die Farbauftragswalzen vom Plattenzylinder und ggf. auch vom Feuchtwerk getrennt werden, so daß nur das Feuchtwerk bei niedriger Drehzahl in Kontakt mit der Platte bleibt. Ist eine Brückenwalze vorhanden, so trennt sich diese ebenfalls vom Farbwerk, so daß nicht zu viel Feuchtmittel in die Farbe gelangen kann.

Bei Druckunterbrechungen unterscheidet man allgemein nach gewollten und ungewollten Unterbrechungen. Bei einer gewollten Druckunterbrechung wird das Feuchtwerk auch mit den "Druck-ab-Signal" verzögert abgestellt. Bei einer ungewollten Druckunterbrechung bleiben die Feuchtwerke der Maschine noch für etwa 40 Umdrehungen des Plattenzylinders an die Platte angestellt.

Für das Anfahren werden unterschiedliche Überfeuchtdrehzahlen eingesetzt und diese richten sich danach, aus welcher Situation wieder angefahren wird.

Versuche haben ergeben, daß, jeweils bezogen auf den Plattenzylinder, optimale Ergebnisse erzielt werden, wenn die Feuchtauftragswalze über 262° vorgefeuchtet wird und der Plattenzylinder über 360° vorgefeuchtet wird und über 605° vorgefärbt wird. Diese Gradzahlen können natürlich noch nach oben oder unten schwanken und sind von der Geometrie der Maschine abhängig, wobei Schwankungen um etwa ± 10 % ebenfalls noch gute Ergebnisse liefern, sofern das vorstehend erläuterte Prinzip dieser Erfindung beibehalten bleibt. Die angegebenen Gradzahlen sind berechnet nach einem Plattenzylinder, dessen Drucklänge einen Umfang von ca. 270° - 300° hat.

Wesentlich ist es somit, daß durch die erfindungsgemäße Steuerschaltung bzw. den erfindungsgemäßen Verfahrensablauf erst dann Farbe nachgefördert wird, wenn ein Bogen die Farbe abnimmt. Die Platte wird genau mit der richtigen Feuchtigkeitsmenge vorgefeuchtet, wozu etwa eine Umdrehung des Plattenzylinders genügt. Erst dann werden die voreingefärbten Farbauftragswalzen, die bisher nicht in Berührung mit der Feuchtigkeit des Feuchtwerks gelangt sind, an den Plattenzylinder angestellt und übertragen ihre Farbe auf den Plattenzylinder bzw. auf die am Plattenzylinder festgespannte Druckplatte.

Die Erfindung wird im folgenden anhand von Ausführungsbeispielen näher erläutert, aus dem sich weitere wichtige Merkmale ergeben. Die Figuren zeigen schematisch die für die erfindungsgemäße Steuerung wesentlichen Bauelemente eines Druckwerks einer Mehrfarben-Offset-Bogendruckmaschine in ihren jeweiligen Betriebsstellungen, und zwar zeigt
- Fig. 1 -: den Plattenzylinder mit den verschiedenen Walzen vor Beginn der eigentlichen Vorbereitungsphase, d.h. das Feucht- und Farbwerk sind abgestellt;
- Fig. 2 -: die Situation nach Fig. 1, wobei die Feuchtauftragswalze und die Brückenwalze mit erhöhter Drehzahl vorgefeuchtet werden;
- Fig. 3 -: die Feuchtauftragswalze, die Brückenwalze und die Druckplatte des Plattenzylinders werden vorgefeuchtet;
- Fig. 4 -: die Druckplatte wird vorgefeuchtet und voreingefärbt;
- Fig. 5 -: die Brückenwalze stellt den Kontakt vom Feuchtwerk zum Farbwerk her;

Zunächst sei anhand von Fig. 1 der grundsätzliche Aufbau der hier interessierenden Bauelemente eines Feucht- und Farbwerks nach der Erfindung erläutert, wie dies auch Stand der Technik ist.

Es sind mehrere Farbauftragswalzen 1 vorgesehen, an denen jeweils Farbverreiberwalzen 2 anliegen. Diese Walzen sind Teil eines im übrigen nicht gezeigten Farbwerks des betreffenden Druckwerks.

Außerdem ist eine Brückenwalze 3 vorgesehen, die hier an einer Feuchtauftragswalze 4 anliegt.

Eine Tauchwalze 5 taucht in einen Feuchtkasten 8 ein und an der Tauchwalze 5 liegt eine Dosierwalze 6 an.

Außerdem ist ein Plattenzylinder 7 gezeigt, auf dessen Umfang eine - zeichnerisch nicht dargestellte - Druckplatte festgespannt ist. Der Plattenzylinder dreht in Richtung des Pfeiles 9.

In Fig. 1 ist das Feucht- und Farbwerk abgestellt. Dies ist der Stillstand der Maschine. Wird die Maschine eingeschaltet, so werden alle Walzen und Zylinder auf Drehung angetrieben, was zeichnerisch nicht dargestellt ist. Die Tauch- und Dosierwalze 5, 6 sind mit dem Einschalten des Feuchtwerks schon vorher auf Drehung.

In den folgenden Figuren sind diejenigen Walzen, die bei dem betreffenden Schritt aktiviert wurden, schwarz gerändert und schraffiert zeichnerisch hervorgehoben.

In Fig. 2 wird die Feuchtauftragswalze 4 mit erhöhter Drehzahl vorgefeuchtet. Zu diesem Zweck ist sie an die Tauchwalze 5 angestellt. Hierfür reichen zwei Umdrehungen der Feuchtauftragswalze aus, entsprechend einer Umdrehung des Plattenzylinders 7 um etwa 232°.

In Fig. 3 werden die Feuchtauftragswalze 4 und der Plattenzylinder 7 bzw. dessen Druckplatte vorgefeuchtet. Hierzu wurde die Feuchtauftragswalze 4 an den Plattenzylinder 7 angestellt. Dieses Vorfeuchten erfolgt über eine Umdrehung (= 360°) des Plattenzylinders 7.

In Fig. 4 wird die Druckplatte des Plattenzylinders 7 vorgefeuchtet und voreingefärbt. Hierzu sind die Farbauftragswalzen 1 an den Plattenzylinder 7 angestellt. Dieses Anstellen der Farbauftragswalzen 1 erfolgt, bezogen auf den Plattenzylinder 7, 605° vor dem Signal "Druck an".

In Fig. 5 ist die Brückenwalze 3 an die erste Farbauftragswalze 1 angestellt. Hier stellt die angestellte Brückenwalze 3 also den Kontakt vom Feuchtwerk zum Farbwerk her. Der Schaltpunkt der Brückenwalze liegt nach dem Einfärben des Plattenzylinders und vor dem Druckbeginn.

Es ist somit ersichtlich, daß die Vorteile der erfindungsgemäßen Verfahrensführung insbesondere darin liegen, daß die einzelnen Komponenten des Druckwerks so geschaltet werden, daß der Plattenzylinder für den Druck des ersten Bogens optimal vorbereitet ist, damit schon der erste Bogen ein Optimum an Druckqualität erreicht und ein Minimum an Makulatur anfällt. Alle beteiligten Komponenten lassen sich auch einzeln schalten. Die Schaltsequenz wurde empirisch ermittelt. Durch die Variabilität des Systems ist gewährleistet, daß anwenderspezifische Verfahrensanforderungen erfüllt werden können.

Der Verfahrensablauf stellt sich bei einer Mehrfarben-Druckmaschine somit wie folgt dar.

Der Bogentransport wird eingeleitet. Die erste Feuchtwalze wird mit einem bestimmten Vorlauf (= 232°) zur Tauchwalze 5 und dann zum Plattenzylinder 7 geschaltet. Der Plattenzylinder wird über 360° vorgefeuchtet und dann schalten die Farbauftragswalzen 1 zum Plattenzylinder 7, so daß diese 605° lang vor dem Signal "Druck an" voreingefärbt wird.

Das Vorfeuchten wird nach dem Anliegen der Blasluft/Saugluft der Anlegerkupplung und nach den entsprechenden Umdrehungen eingeleitet. Eine zusätzliche Bogenerkennung, z.B. ein Sensor, die im Weg des Bogentransports vor dem ersten Druckwerk vorgesehen ist, kontrolliert jedoch den Bogenlauf, so daß bei einer eventuellen Druckunterbrechung nur das erste Druckwerk und maximal auch das zweite Druckwerk in die beschriebene Vorfeuchtphase eintreten können. Alle üblichen Eingriffe des Bedieners verhindern nicht, daß beim erneuten Start die Druckwerke verfahrenstechnisch richtig vorbereitet werden.

Da dieser Vorlauf etwas größer ist als der Abstand von Druckwerk zu Druckwerk, wird das zweite Druckwerk der Maschine auch schon in Vorbereitung gebracht, obwohl der erste Bogen sich noch nicht im Druck befindet.

245° vor dem Signal "Druck-an" schaltet sich die Brückenwalze 3 zum Farbwerk und damit ist die Verbindung Wasser - Farbe hergestellt. Siehe Fig. 5. Mit dem Signal "Druck-an" wird dann nur noch der - nicht gezeigte - Farbheber des Farbwerks zugeschaltet.

Die Druckplatte wird mit Feuchtmittel und Farbe optimal vorbereitet. Bei einer Druckunterbrechung ist ein gewisses Überfeuchten oder Unterfeuchten nicht vermeidbar und wird dann aber genau dosiert.

Die nachfolgenden Feuchtwerke werden, wie vorstehend beschrieben, in Vorbereitung gebracht, sobald sich der erste Bogen zwischen den betreffenden Druckwerken befindet, d.h. vor dem jeweiligen Druckwerk und hinter dem vorhergehenden Druckwerk. Das dritte Feuchtwerk wird also geschaltet kurz bevor der Bogen das zweite Druckwerk erreicht.

Bei einer Druckunterbrechung bleibt nur das Feuchtwerk bei niedriger Drehzahl in Kontakt mit dem Plattenzylinder. Die Brückenwalze trennt sich ebenfalls vom Farbwerk, so daß nicht zu viel Feuchtmittel in die Farbe gelangen kann.

Bei Druckunterbrechungen unterscheidet man allgemein nach gewollten und ungewollten Unterbrechungen. Bei einer gewollten Unterbrechung wird das Feuchtwerk ebenfalls mit dem Signal "Druck-Ab" verzögert abgestellt. Bei einer ungewollten Unterbrechung bleiben alle Feuchtwerke noch für etwa 40 Umdrehungen mit verringerter Drehzahl am Plattenzylinder angestellt.

Für das Anfahren werden unterschiedliche Überfeuchtdrehzahlen eingesetzt und diese richten sich danach, aus welcher Situation wieder angefahren wird.

## Patentansprüche

1. Verfahren zum Befeuchten und Einfärben einer auf einem Plattenzylinder befindlichen Druckplatte im Druckwerk einer Offset-Bogendruckmaschine, wobei dem Plattenzylinder ein Feucht- und Farbwerk zugeordnet ist, welches an den Plattenzylinder an- und abstellbare Farbauftragwalzen sowie eine Feuchtauftragwalze sowie eine schaltbare Brückenwalze aufweist, und bei dem zur Vermeidung von Makulatur bei Aufnahme des Druckbetriebes bei abgestellten Farb- und Feuchtauftragwalzen eine Vorfeuchtung der Feuchtauftragswalze erfolgt, daraufhin durch Anstellen der Feuchtauftragwalze ein Befeuchten der Druckplatte, durch anschließendes Anstellen der Farbauftragwalzen ein Einfärben der Druckplatte und sodann ein Schalten der Brückenwalze erfolgt,
**dadurch gekennzeichnet,**
daß sowohl beim Vorfeuchten des Feuchtwerkes (3, 4, 5, 6, 8) als auch beim darauffolgenden Vorfeuchten und Voreinfärben des Plattenzylinders (7) durch Anstellen der Feuchtauftragwalze (4) sowie der Farbauftragwalzen (1) die Brückenwalze (3) an der Feuchtauftragwalze (4) angestellt und von der ersten Farbauftragwalze (1) abgestellt ist, und
daß nach Anstellen der Feuchtauftragwalze (4) sowie der Farbauftragwalzen (1) an den Plattenzylinder (7) die mit der Feuchtauftragwalze (4) in Kontakt befindliche Brückenwalze noch vor dem Bedrucken des ersten Bogens an die erste Farbauftragwalze (1) angestellt wird.

2. Verfahren nach Anspruch 1,
**dadurch gekennzeichnet,**
daß bei einer Offset-Bogendruckmaschine mit in voneinander beabstandeten Druckwerken angeordneten Plattenzylindern (7) in einem dritten und den weiteren Druckwerken das Vorfeuchten des Feuchtwerkes (3, 4, 5, 6, 8) sowie das Befeuchten und Einfärben der Druckplatte zu einem Zeitpunkt ausgelöst wird, wenn sich der erste zu bedruckende Bogen im jeweils vorhergehenden Druckwerk befindet.

3. Verfahren nach Anspruch 1 oder 2,
**dadurch gekennzeichnet,**
daß im Farbwerk der Farbfluß vom Duktor zu den Farbauftragwalzen (1) solange unterbrochen wird, bis der erste Bogen vom Plattenzylinder (7) Farbe abnimmt.

## Claims

1. Process for damping and inking a printing plate located on a plate cylinder in the printing unit of an offset sheet printing press, wherein arranged relative to the plate cylinder is a damping and inking unit which has ink applicator rollers as well as a damping agent applicator roller which can be set off and against the plate cylinder as well as a switchable bridge roller, and in which, for avoiding waste on taking up print work with the ink and damping applicator roller set off, a pre-damping of the damping agent applicator roller takes place, whereafter by setting on the damping agent applicator roller, a damping of the printing plate and by subsequent setting on of the ink applicator rollers an inking up of the printing plate and then a switchover of the bridge roller takes place, characterised in that both on pre-damping of the damping unit (3, 4, 5, 6, 8) and also during the successive pre-damping and pre-inking of the plate cylinder (7) by application of the ink applicator roller (4) as well as the ink applicator rollers (11) the bridge roller (3) is set against the damping agent applicator roller (4) and is set off from the first ink applicator roller (1) and that after setting on the damping agent applicator roller (4) as well as the ink applicator roller (1) against the plate cylinder (7), the bridge roller located in contact with the damping agent applicator roller (4) is still set against the first ink applicator roller (1) prior to the printing of the first sheet.

2. Process according to Claim 1, characterised in that in an offset sheet printing press with plate cylinders (7) arranged in print units separated from one another in a third and the further print units the pre-damping of the damping unit (3, 4, 5, 6, 8) as well as the damping and inking up of the printing plate are triggered at a point in time when the first sheet to be printed is located in the respective preceding print unit.

3. Process according to Claim 1 or 2, characterised in that in the inking unit the ink flow from the ductor to the ink applicator rollers (1) is interrupted for such a period of time until the first sheet picks up ink from the plate cylinder (7).

## Revendications

1. Procédé pour le mouillage et l'encrage d'une plaque d'impression se trouvant sur un cylindre porte-plaque, dans l'unité d'impression d'une machine d'impression offset à feuilles, une unité de mouillage et d'encrage étant associée au cylindre porte-plaque, laquelle unité comporte des rouleaux d'application d'encre pouvant être mis en ou hors contact par rapport au cylindre porte-plaque, et un rouleau d'application de fluide de mouillage, ainsi qu'un rouleau de pontage commandable, et dans laquelle pour éviter un maculage, lors du début de l'impression, pour des rouleaux d'application d'encre et de fluide de mouillage hors contact, on effectue un prémouillage du rouleau d'application de fluide de mouillage, puis on effectue, par la mise en contact du rouleau d'application de fluide de mouillage un mouillage de la plaque d'impression, par la mise en contact suivante des rouleaux d'application d'encre un encrage de la plaque d'impression, et ensuite une commande du rouleau de pontage,
caractérisé en ce qu'aussi bien lors du prémouillage de l'unité de mouillage (3,4,5,6,8), que lors du prémouillage et du préencrage suivants du cylindre porte-plaque (7), par la mise en contact du rouleau d'application de fluide de mouillage (4), ainsi que des rouleaux d'application d'encre (1), le rouleau de pontage (3) est mis en contact contre le rouleau d'application de fluide de mouillage (4), et est mis hors contact par rapport au premier rouleau d'application d'encre (1), et en ce qu'après la mise en contact du rouleau d'application de fluide de mouillage (4), ainsi que des rouleaux d'application d'encre (1), contre le cylindre porte-plaque (7), le rouleau de pontage, se trouvant en contact du rouleau d'application de fluide de mouillage (4), est mis en contact, encore avant l'impression de la première feuille, contre le premier rouleau d'application d'encre (1).

2. Procédé selon la revendication 1,
caractérisé en ce que, pour une machine d'impression offset à feuilles comportant des cylindres porte-plaque (7) agencés dans des unités d'impression écartées les unes des autres, dans une troisième unité d'impression et dans les autres unités d'impression, le prémouillage de l'unité de mouillage (3,4,5,6,8), ainsi que le mouillage et l'encrage de la plaque d'impression, sont déclenchés au moment où la première feuille à imprimer se trouve dans l'unité d'impression à chaque fois précédente.

3. Procédé selon l'une des revendications 1 ou 2,
caractérisé en ce que dans l'unité d'encrage, l'écoulement d'encre du rouleau encreur jusqu'aux rouleaux d'application d'encre (1) est suspendu jusqu'à ce que la première feuille reçoit de l'encre du cylindre porte-plaque (7).
